# EUROPÄISCHE PATENTSCHRIFT

(11) **EP 0 263 967 B1**
(45) Veröffentlichungstag und Bekanntmachung des Hinweises auf die Patenterteilung: **30.12.1992**
(21) Anmeldenummer: 87113003.5
(22) Anmeldetag: 05.09.1987
(51) Int. Cl.: E02D 7/02

(54) **Tauchfähige Rammvorrichtung**
Submersible pile hammer
Dispositif de battage immergeable

(30) Priorität: 14.10.1986 DE 3634905
(43) Veröffentlichungstag der Anmeldung: 20.04.1988
(73) Patentinhaber: MENCK GMBH, D-25475 Ellerau (DE)
(72) Erfinder: Kühn, Hans, D-2000 Hamburg 54 (DE); Rüsen, Jochen, D-2085 Quickborn-Heide (DE)
(74) Vertreter: Meyer, Ludgerus A., Dipl.-Ing.

(56) Entgegenhaltungen:
- WO-A-82/03098
- DE-A- 2 216 082
- FR-A- 2 167 396
- US-A- 3 265 130
- US-A- 3 368 619
- US-A- 3 633 529

## Beschreibung

Die Erfindung betrifft eine tauchfähige Rammvorrichtung mit in einem Hammergehäuse axial beweglich geführtem Schlagkörper, Antriebsvorrichtungen für den Schlagkörper sowie Vorrichtungen zur hängenden Befestigung der Rammvorrichtung an einem im wesentlichen senkrecht herabhängenden flexiblen Tragelement, wobei an der Rammvorrichtung und/oder einer mit dieser zum gemeinsamen Tauchen verbundenen hydraulischen Antriebseinheit mindestens eine Positioniereinrichtung zur Querbewegung und/oder Verdrehung der am Tragelement hängenden Rammvorrichtung angeordnet ist,
jede Positioniervorrichtung mindestens einen um eine quer zur Längsachse des Hammergehäuses verlaufende Drehachse drehbaren Propeller zur Erzeugung einer im wesentlichen quer zur Längsachse des Hammergehäuses gerichteten Strömung aufweist,
jeder Propeller mit einem hydraulischen Antriebsmotor verbunden ist und von oberhalb des Wasserspiegels betätigbare Steuervorrichtungen für den Antriebsmotor vorgesehen sind.

Eine derartige Vorrichtung ist aus der WO-A-82/03098 bekannt. Dort wird ein Apparat zum Eintreiben von Pfählen unter Wasser beschrieben, bei dem Positioniervorrichtungen vorgesehen sind, die von einer hydraulischen Antriebsanlage betrieben werden. Die an der Rammvorrichtung vorgesehene eine Wasserströmung erzeugende Positioniervorrichtung besteht aus mindestens einer Strahldüse. Die Positioniervorrichtung erlaubt damit eine Querbewegung und/oder ein Verdrehen zur Positionierung der Rammvorrichtung. Die Schrift beschreibt jedoch nicht, auf welche Art und Weise die Energiezufuhr gelöst ist und welch apparativer Aufwand zur Versorgung der Positioniereinrichtungen vorgesehen ist. Im wesentlichen beschäftigt sich die Schrift mit einer bestimmten Methode, Pfähle im Boden zu verankern und weniger mit dem Betrieb von Positioniereinrichtungen, wie sie anzusteuern oder mit der notwendigen Energie zu versorgen sind.

Derartige Rammvorrichtungen werden am Tragseil hängend nach Absenken bis dicht über dem Zielort mittels ihrer Positioniervorrichtungen rascher und einfacher seitlich so verlagert, daß sich ihr unterseitiger Einführtrichter genau über dem Pfahlkopf befindet und die Rammvorrichtung durch weiteres Absenken zuverlässig auf diesen aufgesetzt werden kann. Dabei muß die durch die Positioniervorrichtungen erzeugbare Strömung so stark sein, daß sie die Rammvorrichtung mit oder ohne angehängtem Rammpfahl auch gegen eine Unterwasserströmung seitlich hinreichend verlagern und/oder um ihre vertikale Achse verdrehen kann. Da die Rammvorrichtung an dem langen Tragseil nach Art eines Pendels nach allen Richtungen seitlich auslenkbar ist, hängt der Aktionsradius von der Antriebsleistung der Positioniervorrichtungen ab, d.h. von ihrem Vermögen, die meist über hundert Tonnen schwere Rammvorrichtung mit oder ohne angehängtem Rammpfahl unter dem Pendelausschlag entsprechender kleiner Anhebung des Gesamtgewichtes auch gegen eine etwaige Wasserströmung seitlich zu verlagern.

Die Energieversorgung zu den Schlagkörpern bereitet in großen Wassertiefen erhebliche Schwierigkeiten. Dadurch wird die Anlage nachteilig verteuert und ihr Betrieb störüngsanfälliger.

Ausgehend von der WO-A-82/03098 liegt der Erfindung die Aufgabe zugrunde, eine Positioniervorrichtung an einem Schlaggerät vorzusehen, ohne dabei die Anlage zu verteuern. Ferner soll die Störanfälligkeit von Positionierantrieben verringert-werden.

Die Aufgabe wird dadurch gelöst, daß über Verbindungsleitungen und eine Umsteuervorrichtung wahlweise der Antriebsmotor des Propellers oder der Schlagkörper von hydraulischen Antriebsvorrichtungen des Schlagkörpers antreibbar ist. Der apparative Aufwand wird dadurch vorteilhaft verringert. Somit wird die hydraulische Versorgung durch die Pumpen vorgenommen, die bereits zur Versorgung des Schlaggeräts vorgesehen sind.

Vorteilhafte weitere Ausgestaltungen der Rammvorrichtung sind in den Unteransprüchen 2 bis 8 beschrieben.

Im folgenden werden bevorzugte Ausführungsformen der Rammvorrichtung unter Bezugnahme auf die beigefügten Zeichnungen weiter erläutert. Es zeigen:
- Fig. 1: eine schematische Darstellung der vom Kran eines Arbeitsschiffes an einem langen Tragseil herabhängenden Rammvorrichtung,
- Fig. 2: die am Tragseil hängende Rammvorrichtung gemäß Fig.1 in auf einen Rammpfahl eines Unterwasser-Bauwerks aufgesetzter Stellung,
- Fig. 3: eine schematische Darstellung einer an einem langen Tragseil abgesenkten, von der Rammvorrichtung getrennten Antriebseinheit, an die die Rammvorrichtung angehängt ist,
- Fig. 4: die auf einen Rammpfahl aufgesetzte Rammvorrichtung gemäß Fig. 3 mit daneben hängender Antriebseinheit,
- Fig. 5: eine teilweise im Längsschnitt dargestellte Rammvorrichtung mit fest verbundener Unterwasser-Antriebseinheit,
- Fig. 6: einen schematischen Querschnitt durch die am oberen Ende der Rammvorrichtung gemäß Fig. 5 angebrachte Positioniervorrichtung,
- Fig. 7: eine teilweise geschnittene Seitenansicht des unteren Endes der Rammvorrichtung gemäß Fig. 5 vor dem Aufsetzen auf den Rammpfahl,
- Fig. 8: das untere Ende der Rammvorrichtung gemäß Fig. 7 in auf den Rammpfahl aufgesetzter Stellung,
- Fig. 9: eine schematische Seitenansicht des unteren Endes einer Rammvorrichtung vor dem Einführen in den teilweise im Längsschnitt dargestellten Pfahlkopf,
- Fig. 10: die Rammvorrichtung gemäß Fig. 9 im Längsschnitt nach dem Einführen in den Pfahlkopf,
- Fig. 11: eine teilweise geschnittene Seitenansicht einer Rammvorrichtung mit Tragrahmen,

In den Figuren 1 und 2 hängt eine Rammvorrichtung 1 an einem langen Tragseil 2 vom Ausleger eines Kranes 3 eines Arbeitsschiffes 4 herab und wird durch ein von einer Winde 6 auf dem Arbeitsschiff über eine am Kran 3 hängende Führungsrolle 7 ablaufendes Umbilical 5 mit Energie versorgt. Das Umbilical 5 enthält auch alle für den Betrieb der Rammvorrichtung und der Positioniervorrichtungen erforderlichen Steuerleitungen sowie eine Druckluftleitung zur Versorgung der Hohlräume der Rammvorrichtung zur Anpassung an den umgebenden Wasserdruck. Diese Figuren verdeutlichen die Schwierigkeit, die an einem bis zu etwa 1000 m langen Tragseil 2 vom Kran 3 des Arbeitsschiffes 4 herunterhängende Rammvorrichtung 1 so auf den Kopf des in einer Führung eines Unterwasser-Bauwerks 9 geführten Rammpfahles 8 abzusenken, daß der am unteren Ende der Rammvorrichtung 1 angebrachte Einführtrichter 17 über den Kopf des Rammpfahles 8 gestülpt wird. Die an dem langen Tragseil 2 nach Art eines Pendels in großer Wassertiefe hängende Rammvorrichtung 1 folgt gezielten Bewegungen des Arbeitsschiffes 4 und/oder des Kranes 3 wegen der großen Tragseillänge und der Wasserreibung nur mit sehr großer Verzögerung, wobei die dabei ausgelösten Pendelbewegungen nach Richtung und Ausmaß die Rammvorrichtung leicht am Pfahlkopf vorbeipendeln lassen.

Bei der in den Figuren 3 und 4 dargestellten Ausführungsform, bei welcher die Rammvorrichtung 1 an einer getrennten hydraulischen Unterwasser-Antriebseinheit 10 angehängt ist, die ihrerseits an einem Tragseil 11 einer Winde 12 des Arbeitsschiffes hängt, treten die gleichen Schwierigkeiten auf. In beiden Fällen werden die Probleme noch dadurch vergrößert, daß die Position des Arbeitsschiffes 4 relativ zum Rammpfahl 8 sich durch Wind, Seegang und Wasserströmungen ständig verändert, wobei seegangsbedingte Krängungen des Arbeitsschiffes 4 über den Hebelarm des Kranauslegers verstärkt auf das Tragseil 2 übertragen werden.

Die in Figur 5 dargestellte Rammvorrichtung 1 besitzt ein langgestrecktes, im wesentlichen zylindrisches Hammergehäuse 13, in dessen oberen Abschnitt eine hydraulische Unterwasser-Antriebseinheit 10 vor Beschädigungen geschützt eingebaut ist. Das Hammergehäuse 13 weist in seinem mittleren Abschnitt einen Durchgangskanal 19a mit nahezu dem Gehäusequerschnitt entsprechendem, kreisförmigem Querschnitt auf. In diesem Durchgangskanal 19a ist eine Positioniervorrichtung 14 mit einem durch einen Antriebsmotor 19 antreibbaren-Propeller 16 angeordnet. Am oberen Ende des Hammergehäuses 13 ist ein radial auswärts vorstehender Tragvorsprung 15a angebracht, der ein quer zur Längsachse des Hammergehäuses verlaufendes Führungsrohr 15 einer weiteren Positioniervorrichtung 14a trägt. Im Führungsrohr 15 ist ebenfalls ein durch einen Antriebsmotor 19 antreibbarer Propeller 16 angebracht. Bei der in den Figuren 5 und 6 dargestellten Ausführungsform sind die Antriebsmotoren 19 jeweils mit einem nicht dargestellten, hydraulisch antreibbaren Rotor versehen. Der von der zur Bewegung des Schlagkörpers 39 dienenden Hydraulikpumpe 20 über Zuleitungen 22 und 23 und ein Steuerventil 21 mit Drucköl versorgt wird, das über Rückleitungen 24 und 25 zum Öltank der hydraulischen Antreibseinheit 10 zurückfließt. Die Versorgung des Antriebsmotors 19 der weiteren Positioniervorrichtung 14a kann über entsprechende, nicht dargestellte Leitungen und ein ebenfalls nicht gezeigtes Steuerventil ebenfalls von der Hydraulikpumpe 20 der Antriebseinheit 10 erfolgen, da die Antriebseinheit 10 den Schlagkörper 39 erst betätigen kann, nachdem die Rammvorrichtung 1 auf den Rammpfahl 8 aufgesetzt ist. Dann werden aber die Positioniervorrichtungen nicht mehr benötigt, so daß die hydraulische Antriebsleistung der Antriebseinheit 10 zunächst beim Aufsetzen der Rammvorrichtung 1 auf den Rammpfahl 8 für den Antrieb der Propeller 16 der Positioniervorrichtungen 14 und 14a und später bei der Rammarbeit zum Antrieb des Schlagkörpers eingesetzt werden kann.

Wenn die Rammvorrichtung 1 mittels des Einführtrichters 17 auf den Rammpfahl 8 aufgesetzt ist, kann die hydraulische Antriebseinheit 10 stillgesetzt werden. Man kann jedoch die Hydraulikpumpe 20 nach Umschaltung des Steuerventils 21 auch weiterlaufen lassen, wenn gleichzeitig das weitere Steuerventil 27 so umgeschaltet wird, daß es einen drucklosen Umlauf des Öles zum Drucköltank 26 gestattet. Dies ist erforderlich, da sonst der Schlagkörper unbeabsichtigt in Bewegung gesetzt werden würde.

Bei der in Fig. 7 dargestellten Stellung befindet sich die Rammvorrichtung 1 mit ihrem Einführtrichter 17 zwar schon dicht über der oberen Endkante des rohrförmig ausgebildeten Rammpfahles 8, kann jedoch in dieser Stellung wegen ihrer exzentrischen Versetzung nicht durch Absenken auf den Rammpfahl 8 aufgesetzt werden. Die erfindungsgemäße Rammvorrichtung 1 wird nun zunächst mittels des Propellers 16 der oberen Positioniervorrichtung 14a so um ihre Längsachse verdreht, daß die Drehachse des Propellers 16 der anderen Positioniervorrichtung 14 radial zur Längsachse des Rammpfahles 8 verläuft. Dann wird die Rammvorrichtung 1 durch Antrieb des Propellers 16 der Positioniervorrichtung 14 so weit seitlich verschoben, daß der Unterrand des Einführtrichters 17 eine gedachte Verlängerung der zylindrischen Rohrwand des Rammpfahles 8 vollständig umschließt. In dieser Stellung wird dann die Rammvorrichtung 1 durch Ablassen des Tragseiles 2 abgesenkt, wobei die konische Innenwand des Einführtrichters 17 den Rammpfahl 8 in die in Fig. 8 dargestellte Stellung leitet, in welcher die im Hammergehäuse 13 begrenzt axial verschiebbare Schlagübertragungsvorrichtung 18 mit ihrer Unterseite auf dem oberen Endrand des Rammpfahles 8 konzentrisch aufsitzt, so daß die durch die Bewegung des Schlagkörpers 39 auf die Schlagübertragungsvorrichtung 18 ausgeübten Rammschläge von dieser auf den Rammpfahl 8 übertragen werden. Dieser Aufsetzvorgang kann zweckmäßig durch ferngesteuerte Unterwasserkameras und/oder durch Sensoren überwacht werden, die auf die Annäherung des oberen Endrandes des Rammpfahles oder daran angebrachte Markierungselemente ansprechen.

Die in den Figuren 9 und 10 dargestellte Rammvorrichtung ähnelt derjenigen gemäß Figur 5, wobei jedoch am unteren Ende des Hammergehäuses 13 kein Einführtrichter 17 angeordnet, sondern die schlank ausgebildete Rammvorrichtung 1 am unteren Ende der Schlagübertragungsvorrichtung 28 einen Einführkonus 29 trägt, mit dessen Hilfe sie in dein Innenraum eines rohrförmigen Rammpfahles 30 soweit eingeführt werden kann, daß die Schlagübertragungsvorrichtung 28 in der in Figur 10 dargestellten Weise auf einer die Rammschläge übertragenden Innenschulter 31 des Rammpfahles 30 aufsitzt. Am oberen Ende der Rammvorrichtung ist zusätzlich ein Kompensator 32 mit einem in einem Zylinder dichtend verschiebbaren Kolben 32a angeordnet, dessen durch das obere Ende des Hammergehäuses 13 abgedichtet nach außen geführte Kolbenstange 53 über einen Schäkel 53a mit dem Tragseil 2 verbunden ist. Das Umbilical 5 wird durch die hohle Kolbenstange 53 in das Hammergehäuse 13 eingeführt. Der Kompensator 32 hält das Tragseil 2 straff und gleicht seegangsbedingte Bewegungen des Arbeitsschiffes 4 bzw. des Kranes 3 so aus, daß die Rammvorrichtung mit der Schlagübertragungsvorrichtung 28 permanent fest auf der Innenschulter 31 des Rammpfahles 30 ruht.

Während bei der Ausführungsform gemäß Figur 5 ein relativ große bemessener Einführtrichter 17 das Aufsetzen auf den Rammpfahl 8 erleichtert, muß bei der Ausführungsform gemäß der Figuren 9 und 10 die Rammvorrichtung 1 ziemlich genau über den Rammpfahl 8 gebracht werden, da der Einführkonus 29 der Schlagübertragungsvorrichtung 28 nur sehr kleine Abmessungen haben kann.

Bei der in Figur 11 dargestellten Ausführungsform ist das Hammergehäuse 13 in einem Tragrahmen 33 begrenzt verschiebbar geführt. Der Tragrahmen 33 besitzt ein am Tragseil 2 aufgehängtes Querhaupt 35 mit zwei beiderseits des Hammergehäuses 13 abwärts vorstehenden Stangen 34, die jeweils in zugeordneten, hohlen Säulen 33a teleskopartig verschiebbar geführt sind. Die Säulen 33a sind durch Querstücke 33b verbunden, auf denen das Hammergehäuse 13 abgestützt ist. An jeder Säule 33a ist mittels einer auswärts vorspringenden Tragplatte ein Führungsrohr 15 einer Positioniervorrichtung 14a angebracht, wobei im Innenraum des Führungsrohres 15 in der in Figur 6 dargestellten Weise wiederum ein durch einen Antriebsmotor 19 antreibbarer Propeller 16 vorgesehen ist. Die Antriebsmotoren 19 sind in ihrer Drehrichtung umsteuerbar, so daß die Rammvorrichtung 1 durch Antrieb beider Propeller 16 in gleicher Drehrichtung parallel zu deren Drehachsen seitlich verlagert oder durch Antrieb beider Propeller 16 in entgegengesetzter Drehrichtung ein Verdrehen der Rammvorrichtung 1 um die vertikale Längsachse bewirkt werden kann. Durch Kombination beider Maßnahmen kann die Rammvorrichtung daher in jeder gewünschten Richtung seitlich verlagert werden.

Bei der in Fig. 11 dargestellten Ausführungsform ist die Rammvorrichtung 1 mit einem Übergangs-Schlagstück 36 versehen, das mit einer Ringschulter 37 auf die obere Endkante des Rammpfahles 8 aufgesetzt wird. Da auch bei dieser Ausführungsform der Einführkonus 38 aus Festigkeitsgründen und wegen rammtechnischer Erfordernisse nur sehr klein bemessen werden kann, wäre ohne die erfindungsgemäße Ausgestaltung der Rammvorrichtung mit den Positioniervorrichtungen 14a ein nur durch Schiffsmanöver angestrebtes Einführen des Übergangs-Schlagstückes 36 in den Rammpfahl 8 nahezu aussichtslos.

Wenn z. B. eine 100 t schwere Rammvorrichtung mit 40 t Seilgeschirr und 22 m² projizierter seitlicher Anströmfläche an einem 1000 m langen Tragseil mit geringer Geschwindigkeit um etwa 8 m seitlich verlagert werden soll, wird hierfür ein Schub von etwa 10 kN benötigt, was unter Berücksichtigung von Wirkverlusten einer Antriebsleistung eines Propellers von etwa 90 kW entspricht. Diese kann von der Antriebseinheit der Rammvorrichtung ohne weiteres aufgebracht werden, zumal die Positioniervorrichtungen nie gleichzeitig mit dem Schlagkörper angetrieben werden.

Die vorstehend anhand bevorzugter Ausführungsformen beschriebene Rammvorrichtung kann je nach den Anforderungen des Einsatzzwecks sowie der sonstigen Ausgestaltung (Abmessungen, Gewicht, Schwerpunktslage, Anströmquerschnitt etc.) hinsichtlich der Anzahl, der Anordnung und der Leistungsfähigkeit der Positioniervorrichtungen und der Verknüpfung mit vorhandenen Antriebssystemen zweckentsprechend ausgestaltet werden, sofern dabei eine zielgerichtete Verdrehung und/oder seitliche Verschiebung der an einem langen Tragseil unter Wasser hängenden Rammvorrichtung erzielbar ist. Die zur Verdrehung der Rammvorrichtung um ihre senkrechte Achse dienende Positioniervorrichtung kann natürlich bei Bedarf auch dazu benutzt werden, eine durch unerwünschte Verdrehung des langen Tragseils entstehende Verdrillung des Umbilicals und/oder zusätzlicher Seile oder Leitungen um das Tragseil zu vermeiden oder zu beseitigen.

## Patentansprüche

1. Tauchfähige Rammvorrichtung mit in einem Hammergehäuse axial beweglich geführtem Schlagkörper (39),
Antriebsvorrichtungen (20) für den Schlagkörper sowie Vorrichtungen zur hängenden Befestigung der Rammvorrichtung an einem im wesentlichen senkrecht herabhängenden flexiblen Tragelement (2, 11), wobei an der Rammvorrichtung (1) und/oder einer mit dieser zum gemeinsamen Tauchen verbundenen hydraulischen Antriebseinheit (10) mindestens eine Positioniereinrichtung (14,14a,14b) zur Querbewegung und/oder Verdrehung der am Tragelement (2,11) hängenden Rammvorrichtung (1) angeordnet ist,
jede Positioniervorrichtung (14,14a,14b) mindestens einen um eine quer zur Längsachse des Hammergehäuses (13) verlaufende Drehachse drehbaren Propeller (16) zur Erzeugung einer im wesentlichen quer zur Längsachse des Hammergehäuses (13) gerichteten Strömung aufweist,
jeder Propeller (16) mit einem hydraulischen Antriebsmotor (19) verbunden ist und von oberhalb des Wasserspiegels betätigbare Steuervorrichtungen (21) für den Antriebsmotor (19) vorgesehen sind, **dadurch gekennzeichnet,** daß über Verbindungsleitungen (22-25) und eine Umsteuervorrichtung (21) wahlweise der Antriebsmotor (19) des Propellers (16) oder der Schlagkörper (39) von hydraulischen Antriebsvorrichtungen (20) des Schlagkörpers (39) antreibbar ist.

2. Rammvorrichtung nach Anspruch 1, **dadurch gekennzeichnet,** daß mindestens eine Positioniervorrichtung (14a, 14b) an einem das Hammergehäuse (13) verschiebbar führenden Tragrahmen (33) angeordnet ist.

3. Rammvorrichtung nach Anspruch 1, **dadurch gekennzeichnet,** daß mindetens eine Positioniervorrichtung (14a,14b) an einem auswärts vorstehenden Tragvorsprung (15a) des Hammergehäuses (13) bzw. des Tragrahmens (33) bzw. der Antriebseinheit (10) so auswärts versetzt angeordnet ist, daß die beim Betrieb erzeugte Strömung eine Verdrehung der Rammvorrichtung (1) um ihre Längsachse bewirkt.

4. Rammvorrichtung nach Anspruch 1, 2 oder 3, **dadurch gekennzeichnet,** daß in dem von mindestens einer Positioniervorrichtung (14,14a) erzeugbaren Strömungsbereich bewegliche Strömungsleitflächen angeordnet sind.

5. Rammvorrichtung nach einem der Ansprüche 1 bis 4, **dadurch gekennzeichnet,** daß mindestens ein Propeller (16) mit einem hydraulisch antreibbaren Rotor des Antriebsmotors (19) zu gemeinsamer Drehung verbunden ist.

6. Rammvorrichtung nach einem der Ansprüche 1 bis 5, **dadurch gekennzeichnet,** daß mindestens ein Propeller (16) in einem ihn koaxial umgebenden Führungsrohr (15) oder einem das Hammergehäuse (13) bzw. die Antriebseinheit (10) quer durchsetzenden Durchgangskanal (19a) angeordnet ist.

7. Rammvorrichtung nach einem der Ansprüche 1 bis 6, **dadurch gekennzeichnet,** daß die Drehachse des Propellers (16) in einer zur Längsachse des Hammergehäuses (13) im wesentlichen rechtwinklig verlaufenden Ebene schwenkbar gelagert ist.

8. Rammvorrichtung nach einem der Ansprüche 1 bis 7, **dadurch gekennzeichnet,** daß die Drehrichtung des Antriebsmotors (19) des Propellers (16) umkehrbar ist.

## Claims

1. Immersible ramming device with a percussion element (39) axially displaceably guided in a hammer housing, drive devices (20) for the percussion element and devices for the suspended securing of the ramming device from a flexible support element (2, 11) hanging down substantially vertical, at least one positioning device (14, 14a, 14b) being arranged on the ramming device (1) and/or a hydraulic drive unit (10) connected with the ramming device for immersion together therewith for the transverse movement and/or rotation of the ramming device (1) suspended from the support element (2, 11), each positioning device (14, 14a, 14b) comprising at least one propeller (16) rotatable about an axis of rotation extending transverse to the longitudinal axis of the hammer housing (13) for generating a flow directed substantially transverse to the longitudinal axis of the hammer housing (13), each propeller (16) being connected with a hydraulic drive motor (19) and control devices (21) operable from above the water surface being provided for the drive motor (19), characterised in that the drive motor (19) of the propeller (16) and the percussion element (39) are selectively drivable via connecting lines (22-25) and a change-over device (21) by hydraulic drive devices (20) of the percussion element (39).

2. Ramming device according to claim 1, characterised in that at least one positioning device (14a, 14b) is arranged on a support frame (33) displaceably guiding the hammer housing (13).

3. Ramming device according to claim 1, characterised in that at least one positioning device (14a, 14b) is arranged on an outwardly projecting support projection (15a) of the hammer housing (13) or support frame (33) or drive unit (10) and is offset towards the outside in such a manner that the flow generated during operation causes a rotation of the ramming device (1) about its longitudinal axis.

4. Ramming device according to claim 1, 2 or 3, characterised in that movable flow control surfaces are arranged in the flow region which can be generated by at least one positioning device (14, 14a).

5. Ramming device according to one of claims 1 to 4, characterised in that at least one propeller (16) is connected for common rotation with a hydraulically drivable rotor of the drive motor (19).

6. Ramming device according to one of claims 1 to 5, characterised in that at least one propeller (16) is arranged in a guide tube (15) coaxially surrounding the propeller or in a through duct (19a) transversely penetrating the hammer housing (13) or drive unit (10).

7. Ramming device according to one of claims 1 to 6, characterised in that the axis of rotation of the propeller (16) is pivotally mounted in a plane extending substantially at right angles to the longitudinal axis of the hammer housing (13).

8. Ramming device according to one of claims 1 to 7, characterised in that the direction of rotation of the drive motor (19) of the propeller (16) is reversible.

## Revendications

1. Dispositif de battage immergeable comportant :
- une masse de frappe (39) mobile axialement à l'intérieur d'un boîtier de battage,
- des dispositifs d'entraînement (20) de la masse de frappe et des dispositifs de suspension du dispositif de battage à un élément porteur (2, 11) flexible pendant sensiblement à la verticale,
- un dispositif de positionnement (14, 14a, 14b) monté sur le dispositif de battage (1) et/ou une unité d'entraînement (10) hydraulique associée en immersion avec celui-ci, pour déplacer transversalement ou faire tourner le dispositif de battage (1) suspendu à l'élément porteur (2, 11),
- au moins une hélice (16) équipant chacun des dispositifs de positionnement (14, 14a, 14b) et tournant autour d'un axe perpendiculaire à l'axe longitudinal du boîtier de battage (13) pour produire un courant sensiblement perpendiculaire à cet axe,
- un moteur hydraulique d'entraînement (19) solidaire de chaque hélice et équipé de dispositifs de pilotage (21) commandables depuis la surface, caractérisé en ce que, au choix, on peut entraîner, par l'intermédiaire de conduites de liaison (22, 25) et d'un dispositif de commutation (21) soit le moteur d'entraînement de l'hélice (16), soit la masse de frappe (39) à travers les dispositifs hydrauliques d'entraînement (20) de cette masse.

2. Dispositif de battage selon la revendication 1, caractérisé en ce qu'au moins un dispositif de positionnement (14a, 14b) est monté sur un cadre porteur (33) dans lequel peut coulisser le boîtier de battage (13).

3. Dispositif de battage selon la revendication 1, caractérisé en ce qu'au moins un dispositif de positionnement (14a, 14b) est monté sur un appendice porteur (15a), débordant vers l'extérieur, du boîtier de battage ou du cadre porteur (33) ou de l'unité d'entraînement (10), avec un déport vers l'extérieur suffisant pour que le courant qu'il produit en fonctionnement engendre une rotation du dispositif de battage (1) autour de son axe longitudinal.

4. Dispositif de battage selon la revendication 1, 2 ou 3, caractérisé en ce que des surfaces déflectrices mobiles sont disposées dans la zone d'écoulement d'au moins un dispositif de positionnement 14, 14a).

5. Dispositif de battage selon l'une des revendications 1 à 4, caractérisé en ce qu'au moins une hélice (16) est solidaire en rotation d'un moteur d'entraînement (19) à rotor non hydrauliquement.

6. Dispositif de battage selon l'une des revendications 1 à 5, caractérisé en ce qu'au moins une hélice (16) est montée dans un tube coaxial de guidage (15) ou dans un canal (19a) traversant transversalement le boîtier de battage (13) ou l'unité d'entraînement (10).

7. Dispositif de battage selon l'une des revendications 1 à 6, caractérisé en ce que l'axe de rotation de l'hélice (16) peut pivoter dans un plan sensiblement perpendiculaire à l'axe longitudinal du boîtier de battage (13).

8. Dispositif de battage selon l'une des revendications 1 à 7, caractérisé en ce qu'on peut inverser le sens de rotation du moteur d'entraînement (19) de l'hélice (16).
